# EUROPÄISCHE PATENTANMELDUNG

(11) **EP 1 772 394 A2**
(43) Veröffentlichungstag der Anmeldung: **11.04.2007**
(21) Anmeldenummer: 06020976.4
(22) Anmeldetag: 05.10.2006
(51) Int. Cl.: B65D 81/05, B65D 5/50, B65D 85/42

(54) **Faltschachtel zur stossgeschützten Aufnahme eines länglichen Gegenstandes**

(30) Priorität: 07.10.2005 DE 202005015804 U
(71) Anmelder: Carl Edelmann GmbH & Co.KG, 89522 Heidenheim (DE)
(72) Erfinder: Nemec, Rolf, 89547 Gerstetten (DE); Sieber, Helmut, 89518 Heidenheim (DE)
(74) Vertreter: Wächter, Jochen

(57) **Zusammenfassung**

Die Faltschachtel für die Aufnahme eines länglichen Gegenstands weist eine Außenhülle rechteckigen Querschnitts auf aus ersten bis vierten miteinander verbundenen Außenhüllenfeldern (1, 2, 3, 4), aus einer sich an das vierte Außenhüllenfeld (4) anschließenden ersten Klebelasche (5), die mit der Innenseite des ersten Außenhüllenfeldes (1) verklebt ist, und aus Faltklappen (6, 7, 8) an entsprechenden Enden der Außenhüllenfelder (1, 2, 3, 4) zur Bildung eines Bodenverschlusses und eines Deckelverschlusses, sowie eine mit der Außenhülle einteilig ausgebildete Innenhülle rechteckigen Querschnitts aus mehreren Innenhüllenfeldern (13, 14, 15, 16) zur stoßgeschützten Aufnahme des länglichen Gegenstands in der Faltschachtel, wobei die Innenhülle im Bereich mindestens einer Faltlinie (g, h, i) zwischen zwei aneinander angrenzenden Innenhüllenfeldern (13, 14, 15, 16) eine ausgestanzte Nase (18) zur Abstützung an der Außenhülle aufweist. Insbesondere weist die Innenhülle außerdem erste bis vierte miteinander verbundene Innenhüllenfelder (13, 14, 15, 16) sowie eine sich an das vierte Innenhüllenfeld (16) anschließende zweite Klebelasche (17), die mit der Innenseite des ersten Innenhüllenfeldes (13) verklebt ist, auf, und jedes Innenhüllenfeld (13, 14, 15, 16) weist mindestens eine ausgestanzte Nase (18) auf, so dass die ersten bis vierten Innenhüllenfelder (13, 14, 15, 16) jeweils an mindestens zwei Stellen senkrecht am gegenüberliegenden Außenhüllenfeld (1, 2, 3, 4) abgestützt sind.

## Beschreibung

Die Erfindung bezieht sich auf eine Faltschachtel für die stoßgeschützte Aufnahme eines länglichen, insbesondere tubusförmigen Gegenstandes.

Seit Langem sind Faltschachteln zum Verpacken von Elektronenröhren oder Spezialglühlampen bekannt, bei denen als Einlage eine Wellpapphülse oder eine Luftpolsterfolie Verwendung findet, um den verpackten Gegenstand gegen Stöße zu schützen. Es sind auch Einlagen aus vier ineinander gesteckten Kartonstreifen bekannt, die im aufgerichteten Zustand eine zum Querschnitt des zu verpackenden Gegenstands passende, endseitig offene Kammer umschließen, wobei hiervon abstehende Kartonstege einen Abstand zu den Faltschachtelwänden sichern. Den vorgenannten Verpackungen ist gemeinsam, dass die Einlage ein gesondertes Element darstellt, das beim Verpacken des Gegenstandes erst in die Faltschachtel eingebracht werden muss. Die Logistik bei der Zulieferung der Verpackung zum Verpacker und die Handhabung der Elemente der Verpackung ermöglichen kein wirtschaftliches Arbeiten und gewährleisten keine fehlerfreie Reproduktion.

Eine Verbesserung liefern Faltschachteln, die aus einer Außenhülle rechteckigen Querschnitts sowie einer mit der Außenhülle einteilig ausgebildeten Innenhülle zur stoßgeschützten Aufnahme des länglichen Gegenstands bestehen. Derartige Faltschachteln dienen insbesondere zur Aufnahme zerbrechlicher oder anderweitig durch Stöße leicht zu beschädigender Gegenstände, wie beispielsweise stabförmiger Leuchtmittel, Puderstifte, Glasampullen etc.

Eine vorteilhafte Ausführungsform einer derartigen Faltschachtel ist aus DE 296 04 603 U1 bekannt. Die darin offenbarte Faltschachtel besteht aus einer Außenhülle rechteckigen Querschnitts mit vier miteinander verbundenen Außenhüllenfeldern und einer ersten, sich an das vierte Außenhüllenfeld anschließenden und mit der Innenseite des ersten Außenhüllenfeldes verklebten Klebelasche, sowie aus einer mit der Außenhülle einteilig verbundenen Innenhülle zur stoßgeschützten Abstützung des länglichen Gegenstands. Die Innenhülle besteht dabei aus fünf miteinander verbundenen Innenhüllenfeldern und einer sich an das fünfte Innenhüllenfeld anschließenden zweiten Klebelasche. Das erste Innenhüllenfeld ist also mit der ersten Klebelasche verbunden. Außerdem ist das vierte Innenhüllenfeld mit dem dritten Innenhüllenfeld verklebt. Zwei der Innenhüllenfelder weisen vorstehende Nasen auf, die zur Abstützung an den Außenhüllenfeldern dienen, wobei aufgrund der Form des Zuschnitts und der Anordnung der Klebeflächen die Innenhülle schräg im Innenraum der Außenhülle angeordnet ist. Die Nasen stehen somit ebenfalls schräg im Raum und stützen sich an zwei gegenüberliegenden Ecken der Außenhülle ab.

Allerdings ist es aufgrund der für eine Klebung notwendigen Breite der Klebefläche von mindestens 8 mm bei einem derartigen Aufbau unumgänglich, dass ein erhebliches Volumen des Innenraums der Faltschachtel ungenutzt bleibt, da eine symmetrische Anordnung der Innenhülle im Innenraum der Außenhülle einen gleichmäßigen Abstand von den Ecken der Außenhülle erfordert und somit aufgrund der schrägen Anordnung der Innenhülle die Möglichkeiten der Platzersparnis eingeschränkt sind.

Der vorliegenden Erfindung liegt daher die Aufgabe zugrunde, eine Faltschachtel zu schaffen, die den darin aufgenommenen Gegenstand sicher gegen Stöße schützt, auf einfache Weise hergestellt werden kann und zudem eine Minimierung der Größe der Faltschachtel erlaubt, was gleichzeitig Materialkosten spart.

Diese Aufgabe wird durch die Merkmale des Anspruchs 1 gelöst.

Es ist ein wesentliches Merkmal der Erfindung, dass die Innenhülle erste bis vierte miteinander verbundene Innenhüllenfelder sowie eine sich an das Innenhüllenfeld anschließende zweite Klebelasche, die mit der Innenseite des ersten Innenhüllenfeldes verklebt ist, aufweist, und dass jedes Innenhüllenfeld mindestens eine ausgestanzte Nase aufweist, so dass die ersten bis vierten Innenhüllenfelder jeweils an mindestens zwei Stellen senkrecht am gegenüberliegenden Außenhüllenfeld abgestützt sind.

Eine derartige Gestaltung der Innenhülle gewährleistet eine einfache Fertigung des einteiligen Zuschnitts sowie ein wirtschaftliches Aufrichten der Faltschachtel mit Hilfe von konventionellen Verpackungsmaschinen, liefert eine hervorragende Dämpfungswirkung, die Stöße vom verpackten Gegenstand vollständig fernhält oder zumindest mildert, und reduziert gleichzeitig die Größe der Gesamtverpackung auf ein Minimum.

Vorteilhafterweise weist die erste Klebelasche eine etwa um die Höhe der Nase geringere Breite als das erste Außenhüllenfeld auf, wodurch aufgrund der integralen Verbindung von Außenhülle und Innenhülle die erste Klebelasche derart mit der Innenseite des ersten Außenhüllenfelds verklebt werden kann, dass sich das erste Innenhüllenfeld im aufgeklappten Zustand der Faltschachtel in einem Abstand vom zweiten Außenhüllenfeld, der etwa der Höhe der Nasen entspricht, senkrecht am ersten Außenhüllenfeld abstützt, so dass ein einfacher und funktioneller Übergang von Außenhülle und Innenhülle gewährleistet ist.

Ebenso ist es vorteilhaft, dass die zweite Klebelasche eine etwa um die Höhe der Nasen geringere Breite als das erste Innenhüllenfeld hat. Dadurch wird ermöglicht, dass die zweite Klebelasche derart an der Innenfläche des ersten Innenhüllenfelds angeklebt wird, dass das vierte Innenhüllenfeld sich parallel zur ersten Klebelasche bzw. dem ersten Außenhüllenfeld erstreckt, wobei der gegenseitige Abstand der Höhe einer Nase entspricht. Auf diese Weise entsteht eine äußerst einfache Struktur im Innenraum der Faltschachtel, die mit einem Minimum an Abstandshaltern bzw. Nasen auskommt.

Jede Nase steht vorteilhafterweise über die Faltlinie zum angrenzenden Innenhüllenfeld hin vor, und das angrenzende Innenhüllenfeld weist eine Ausstanzung aus, die im nicht aufgerichteten Zustand der Faltschachtel die Nase umgibt und im Wesentlichen C-förmig ausgebildet ist. Dadurch wird ein Zuschnitt geschaffen, der eine einfache Struktur aufweist und beim Aufrichten aufgrund der Faltung an den jeweiligen Faltlinien automatisch Abstandshalter zwischen Innenhülle und Außenhülle liefert.

In einer bevorzugten Ausführungsform weist das erste Innenhüllenfeld eine über die Faltlinie zum zweiten Innenhüllenfeld vorstehende Nase für die Abstützung am dritten Außenhüllenfeld auf, das vierte Innenhüllenfeld weist eine über die Faltlinie zum dritten Innenhüllenfeld vorstehende Nase für die Abstützung am vierten Außenhüllenfeld auf, das zweite Innenhüllenfeld weist zwei über die Faltlinie zum ersten Innenhüllenfeld vorstehenden Nasen für die Abstützung am zweiten Außenhüllenfeld sowie zwei über die Faltlinie zum dritten Innenhüllenfeld vorstehende Nasen für die Abstützung am vierten Außenhüllenfeld auf, und das dritten Innenhüllenfeld weist eine über die Faltlinie zum zweiten Innenhüllenfeld vorstehende Nase für die Abstützung am dritten Außenhüllenfeld sowie zwei über die Faltlinie zum vierten Innenhüllenfeld vorstehende Nasen für die Abstützung an der ersten Klebelasche und dem damit verklebten ersten Außenhüllenfeld auf. Diese Struktur liefert auf einfache Weise eine sichere Abstützung eines jeden Innenhüllenfelds senkrecht am gegenüberliegenden Außenhüllenfeld an mindestens zwei Stellen, was zu einer besonders hohen Stabilität und Stoßdämpfung beiträgt.

Die über die Faltlinien zum zweiten Innenhüllenfeld vorstehenden Nasen des ersten Innenhüllenfeldes und des dritten Innenhüllenfeldes sowie die über die Faltlinie zum dritten Innenhüllenfeld vorstehende Nase des vierten Innenhüllenfeldes sind vorteilhafterweise im Mittelbereich der Innenhüllenfelder angeordnet, während die übrigen Nasen symmetrisch in Richtung des Randbereichs der Innenhüllenfelder versetzt angeordnet sind. Hierdurch wird einerseits das Ausbilden aller Nasen innerhalb einer integralen, d.h. einteiligen Struktur gewährleistet und andererseits eine symmetrische Abstützung der Innenhülle an der Außenhülle sichergestellt.

Für einen Schutz des aufgenommenen Gegenstands auch an der Boden- und Deckelseite der Faltschachtel sind vorzugsweise zwei Schutzfaltlaschen angrenzend an den äußeren Endbereich eines der Außenhüllenfelder vorgesehen, wobei die Schutzfaltlaschen jeweils aus vier Abschnitten bestehen, die miteinander über Faltlinien verbunden sind. Bei geeigneter Verklebung des vierten Abschnitts an der Innenseite des zugehörigen Außenhüllenfeldes erhält man so auf einfache Weise eine Struktur, die sich beim Aufrichten der Faltschachtel automatisch selbst aufklappt und so für eine Stoßsicherung der Deckel- bzw. Bodenseite sorgt.

Weitere Einzelheiten, Merkmale und Vorteile der vorliegenden Erfindung ergeben sich aus der nachfolgenden Beschreibung unter Bezugnahme auf die beigefügten Zeichnungen.
- Fig. 1: zeigt einen Zuschnitt einer erfindungsgemäßen Faltschachtel; und
- Fig. 2: zeigt eine vergrößerte schematische Querschnittsansicht einer aus dem Zuschnitt aus Fig. 1 hergestellten erfindungsgemäßen Faltschachtel ohne Deckelklappen.

Die erfindungsgemäße Faltschachtel umfasst eine Außenhülle und eine mit dieser integral verbundene Innenhülle. Die Außenhülle besteht aus ersten bis vierten Rumpffeldern bzw. Außenhüllenfeldern 1 bis 4, die hintereinander angeordnet sind und über Faltlinien a bis c miteinander verbunden sind. Anschließend an das vierte Außenhüllenfeld 4 ist eine erste Klebelasche 5 angeordnet, die vom vierten Außenhüllenfeld 4 ebenfalls über eine Faltlinie d abgegrenzt ist. Alle Außenhüllenfelder 1 bis 4 sind rechteckig ausgebildet, während die erste Klebelasche 5 an ihren Rändern schräg nach innen verlaufend ausgebildet sein kann.

An den äußeren Enden des ersten Außenhüllenfeldes 1 sind Faltklappen 6 angeordnet. An den äußeren Enden des zweiten Außenhüllenfeldes 2 sind Boden- bzw. Deckelklappen 7 zum Verschließen der Faltschachtel angeordnet, und an den äußeren Enden des dritten Außenhüllenfeldes 3 sind Schutzfaltklappen 8 angeordnet, die aus ersten bis vierten Abschnitten 9 bis 12 bestehen, die aufeinander folgend angeordnet sind und über Faltlinien miteinander verbunden sind. Die zwischen dem ersten Abschnitt 9 und dem zweiten Abschnitt 10 angeordnete Faltlinie wird im Folgenden mit e bezeichnet.

Mit der ersten Klebelasche 5 ist die Innenhülle verbunden, die aus ersten bis vierten Innenhüllenfeldern 13 bis 16 besteht, die im aufgefalteten Zustand den Aufnahmeraum A für den Gegenstand definieren. Die Innenhüllenfelder 13 bis 16 sind ebenso wie die Außenhüllenfelder 1 bis 4 rechteckig ausgebildet, besitzen allerdings eine gegenüber den Außenhüllenfeldern verringerte Breite und Länge, wobei das erste Innenhüllenfeld 13 etwas breiter ausgestaltet ist als die übrigen drei Innenhüllenfelder 14 bis 16. Im vorliegenden Beispiel sind die Außenhüllenfelder 1 bis 4 ca. 109 mm lang (Länge L1) und ca. 21 mm breit (Breite B1), die Innenhüllenfelder 14 bis 16 sind ca. 83 mm lang (Länge L2) und ca. 14 mm breit (Breite B2), und das Innenhüllenfeld 13 ist ebenfalls ca. 83 mm lang und ca. 17 mm breit (Breite B3).

Die Verbindung zwischen allen Segmenten erfolgt wiederum über Faltlinien, wobei die Faltlinie zwischen der ersten Klebelasche 5 und dem ersten Innenhüllenfeld 13 mit f gekennzeichnet ist, während die übrigen Faltlinien die Bezugszeichen g bis i erhalten. Anschließend an das vierte Innenhüllenfeld 16 ist über eine Faltlinie j eine zweite Klebelasche 17 angeordnet. Die zweite Klebelasche 17 ist von der Form her ebenso wie die erste Klebelasche 5 ausgestaltet, wobei sie geringere Abmessungen aufweist. Die erste Klebelasche weist eine Breite B4 von ca. 18 mm auf, während die zweite Klebelasche 5 lediglich eine Breite B5 von ca. 11 mm aufweist.

Die oben genannten Abmessungen sind aber nicht einschränkend auszulegen, da sich die Erfindung auf nahezu beliebige Größen anwenden lässt. Auch wenn die im Beispiel dargestellten ersten bis vierten Außenhüllenfelder 1 bis 4 dieselbe Form besitzen, was zu einer länglichen Faltschachtel führt, die einen quadratischen Querschnitt der Außenhülle aufweist, so sind doch für einen Fachmann alle möglichen anderen Größenverhältnisse vorstellbar, die beispielsweise zu einem rechteckigen Querschnitt der Außenhülle der Faltschachtel führen. Erfindungsgemäß müssen dann allerdings die Abmessungen der Innenhülle, d. h. der ersten bis vierten Innenhüllenfelder 13 bis 16 sowie der zweiten Klebelasche 17 entsprechend angepasst sein.

In jedem Fall ist wichtig, dass die erste Klebelasche 5 eine geringere Breite aufweist als das ersten Außenhüllenfeld 1, mit dem sie verklebt wird, und dass die zweite Klebelasche 17 eine geringere Breite aufweist als das erste Innenhüllenfeld 13. Der Grund hierfür wird weiter unten noch detaillierter angegeben.

In den ersten bis vierten Innenhüllenfeldern 13 bis 16 sind Nasen 18 ausgebildet, die über die jeweilige Faltlinie zum angrenzenden Innenhüllenfeld hin vorstehen, und das jeweils angrenzende Innenhüllenfeld weist eine Ausstanzung 19 auf, die im nicht aufgeklappten Zustand der Faltschachtel (siehe Fig. 1) die Nase 18 umgibt und im Wesentlichen C-förmig ausgebildet ist. Im Einzelnen sind in der bevorzugten Ausführungsform die Nasen 18 und die Ausstanzungen 19 jeweils derart angeordnet, dass sich beim Falten der Innenhüllenfelder 13 bis 16 an der Faltlinie g bis i, d.h. beim Aufrichten der Faltschachtel, automatisch die Nase 18 parallel zum zugehörigen Innenhüllenfeld und über das mit der entsprechenden Ausstanzung 19 versehene Innenhüllenfeld hinaus erstreckt. Die Nasen gemäß dem vorliegenden Beispiel weisen eine Höhe H von ca. 3 mm auf. Im Einzelnen sind die Nasen 18 in dieser Ausführungsform folgendermaßen angeordnet:
Das erste Innenhüllenfeld 13 weist eine über die Faltlinie g zum zweiten Innenhüllenfeld 14 vorstehende Nase 18 auf, das zweite Innenhüllenfeld 14 weist zwei über die Faltlinie g zum ersten Innenhüllenfeld 13 vorstehende Nasen 18 sowie zwei über die Faltlinie h zum dritten Innenhüllenfeld 15 vorstehende Nasen 18 auf. Das dritte Innenhüllenfeld 15 weist eine über die Faltlinie h zum zweiten Innenhüllenfeld 14 vorstehende Nasen 18 sowie zwei über die Faltlinie i zum vierten Innenhüllenfeld 16 vorstehende Nasen 18 auf. Schließlich weist das vierte Innenhüllenfeld 16 eine über die Faltlinie i zum dritten Innenhüllenfeld 15 vorstehende Nase 18 auf. Die über die Faltlinien g bzw. h zum zweiten Innenhüllenfeld 14 vorstehenden Nasen 18 des ersten Innenhüllenfeldes 13 und des dritten Innenhüllenfeldes 15 sowie die über die Faltlinie i zum dritten Innenhüllenfeld 15 vorstehende Nase 18 des vierten Innenhüllenfeldes 16 sind im Mittelbereich der Innenhüllenfelder 13, 15 und 16 angeordnet, während die übrigen Nasen 18 symmetrisch in Richtung des Randbereichs der Innenhüllenfelder 14 und 15 versetzt angeordnet sind. Entsprechendes gilt für die jeweiligen Ausstanzungen 19 im angrenzenden Innenhüllenfeld 13 bis 16. Selbstverständlich sind neben der dargestellten Anordnung der Nasen auch andere Anordnungen möglich. Es sollte jedoch gewährleistet sein, dass bei aufgerichteter Faltschachtel jedes Innenhüllenfeld 13 bis 16 an mindestens zwei Stellen an der Innenfläche des gegenüberliegenden Außenhüllenfeldes 1 bis 4 abgestützt ist.

Als Grundmaterial für sämtliche Elemente der Faltschachtel wird üblicherweise herkömmlicher Karton verwendet, der bedruckt, lackiert oder folienkaschiert sein kann. Es können aber auch alle anderen Materialien verwendet werden, die zur Herstellung einer stoßdämpfenden Faltschachtel geeignet sind.

Die Faltschachtel gemäß der vorliegenden Erfindung wird wie folgt konfektioniert:
Zunächst werden die Schutzfaltklappen 8 um die Faltlinie g derart nach innen umgeklappt, dass der erste Abschnitt 9 und der zweite Abschnitt 10 mit ihren Innenflächen aufeinander zu liegen kommen und der dritte und vierte Abschnitt 11 und 12 zumindest teilweise auf der Innenfläche des dritten Außenhüllenfeldes 3 zu liegen kommen. Der vierte Abschnitt 12 wird dort mittels Verklebung befestigt.

Dann wird die zweite Klebelasche 17 an der Faltlinie j in Richtung der Innenseite des vierten Innenhüllenfeldes 16 umgefaltet, bis sie plan auf dieser liegt. Anschließend werden die Innenhüllenfelder 15 und 16 sowie die Klebelasche 17 an der Faltlinie h wiederum nach innen umgefaltet, wobei die Klebelasche 17 wenigstens an einigen Stellen mit dem ersten Innenhüllenfeld 13 verklebt wird. Aufgrund der identischen Abmessungen der Innenhüllenfelder 14 bis 16 und der demgegenüber etwas größeren Breite des ersten Innenhüllenfeldes 13 verbleibt am Rand zur Faltlinie f auf dem ersten Innenhüllenfeld 13 ein unbedeckter Abschnitt, dessen Breite etwa der Höhe H einer Nase 18 entspricht.

Daraufhin wird die gesamte Innenhülle an der Faltlinie f wiederum nach innen umgeschlagen und bedeckt somit die Innenflächen des dritten und vierten Außenhüllenfeldes 4 und 5. Nunmehr werden die Außenhüllenfelder 4 und 5 zusammen mit der bereits eingefalteten Innenhülle um die Faltlinie c nach innen umgeschlagen und anschließend das erste Außenhüllenfeld 1 um die Faltlinie a mit seiner Innenfläche auf die erste Klebelasche 5 geklappt und dort verklebt. Das erste Außenhüllenfeld 1 wird so auf die Klebelasche 5 geklebt, dass an ihrer Innenfläche in Richtung zur Faltlinie a noch ein gewisser freier Abschnitt verbleibt, der eine Breite aufweist, die wiederum in etwa der Höhe H der Nasen 18 entspricht.

In dem flach liegenden Zustand kann die Faltschachtel dann zum Verpacker geliefert werden.

Dort wird die Außenhülle aufgerichtet, wobei sich automatisch auch die Innenhülle mit aufrichtet. Anschließend wird der Boden bzw. der Deckel der Faltschachtel durch Einfalten der Faltklappen 6 sowie der Schutzfaltklappen 8 und anschließendes Einfalten und Einstecken der zweiteiligen Boden- bzw. Deckelklappen 7 verschlossen. Beim Einfalten der Schutzfaltklappen 8 werden diese aufgrund der Verklebung des vierten Abschnitts 12 mit der Innenfläche des dritten Außenhüllenfeldes 3 ebenfalls aufgefaltet, so dass der zweite Abschnitt 10 parallel zum Außenhüllenfeld 3 verläuft und der dritte Abschnitt 11 parallel zum eingeklappten ersten Abschnitt 9. Dadurch wird an der Boden- bzw. Deckelseite eine Stoßdämpfung gewährleistet.

In Fig. 2 ist die aufgefaltete Faltschachtel in einer schematischen Querschnittsansicht dargestellt. Die Innenhülle definiert den Aufnahmebereich A der Faltschachtel. Deutlich ist zu erkennen, dass die Innenhülle im Wesentlichen dieselbe Form wie die Außenhülle besitzt, allerdings mit einem geringeren Querschnitt, und dass die Nasen 18 jeweils als Abstandshalter fungieren, die sich senkrecht an den Außenhüllenfeldern 1 bis 4 abstützen. Aufgrund der etwa um die Höhe H der Nasen 18 unterschiedlichen Breite zwischen der ersten Klebelasche 5 und dem ersten Außenhüllenfeld 1 bzw. zwischen der zweiten Klebelasche 17 und dem ersten Innenhüllenfeld 13 ersetzt die senkrechte Verbindung des ersten Innenhüllenfeldes 13 mit dem ersten Außenhüllenfeld 1 bzw. die Verbindung des vierten Innenhüllenfeldes 16 mit dem ersten Innenhüllenfeld 13 jeweils die Notwendigkeit von Abstandshaltern an dieser Stelle. Aus dieser Ansicht wird auch deutlich, dass sich die über die Faltlinie g vorstehende Nase 18 des ersten Innenhüllenfeldes 13 am dritten Außenhüllenfeld 3 abstützt, dass sich die über die Faltlinie i vorstehende Nase 18 des vierten Innenhüllenfelds 16 am vierten Außenhüllenfeld 4 abstützt, dass sich die beiden über die Faltlinie g vorstehenden Nasen 18 des zweiten Innenhüllenfelds 14 am zweiten Außenhüllenfeld 2 abstützen, dass sich die beiden über die Faltlinie h vorstehenden Nasen 18 des zweiten Innenhüllenfelds 14 am vierten Außenhüllenfeld 4 abstützen, dass sich die über die Faltlinie h vorstehende Nase 18 des dritten Innenhüllenfelds 15 am dritten Außenhüllenfeld 3 abstützt und dass sich die beiden über die Faltlinie i vorstehenden Nasen 18 des dritten Innenhüllenfelds 15 an der ersten Klebelasche 5 und dem damit verklebten ersten Außenhüllenfeld 1 abstützen.

Es ist auch erkennbar, dass die Notwendigkeit einer ca. 8 mm breiten Fläche für die Verklebung der Klebelaschen 5 und 17 mit dem ersten Außenfeld 1 bzw. dem ersten Innenfeld 13 die einzige Einschränkung hinsichtlich der Minimierung der Faltschachtel liefert, während die Nasen 18 beliebig klein dimensioniert sein können und somit der Abstand H zwischen Innenhülle und Außenhülle der Faltschachtel an den jeweiligen Bedürfnissen ausgerichtet und auch minimiert werden kann.

Somit wurde eine einfache, aus einem einteiligen Zuschnitt bestehende Faltschachtel geschaffen, die mit herkömmlichen Verpackungsmaschinen aufgerichtet werden kann, eine sichere und verlässliche Stoßdämpfung nach allen Seiten hin liefert und deren Außenabmessungen im Vergleich zum nutzbaren Innenraum nur minimal vergrößert sind, was neben logistischen Vorteilen auch eine Materialkostenersparnis ergibt.

## Patentansprüche

1. Faltschachtel für die Aufnahme eines länglichen Gegenstands, mit einer Außenhülle rechteckigen Querschnitts aus ersten bis vierten miteinander verbundenen Außenhüllenfeldern (1, 2, 3, 4), aus einer sich an das vierte Außenhüllenfeld (4) anschließenden ersten Klebelasche (5), die mit der Innenseite des ersten Außenhüllenfeldes (1) verklebt ist, und aus Faltklappen (6, 7, 8) an entsprechenden Enden der Außenhüllenfelder (1, 2, 3, 4) zur Bildung eines Bodenverschlusses und eines Deckelverschlusses, sowie mit einer mit der Außenhülle einteilig ausgebildeten Innenhülle rechteckigen Querschnitts aus mehreren Innenhüllenfeldern (13, 14, 15, 16) zur stoßgeschützten Aufnahme des länglichen Gegenstands in der Faltschachtel, wobei die Innenhülle im Bereich mindestens einer Faltlinie (g, h, i) zwischen zwei aneinander angrenzenden Innenhüllenfeldern (13, 14, 15, 16) eine ausgestanzte Nase (18) zur Abstützung an der Außenhülle aufweist,
**dadurch gekennzeichnet, dass**
die Innenhülle erste bis vierte miteinander verbundene Innenhüllenfelder (13, 14, 15, 16) sowie eine sich an das vierte Innenhüllenfeld (16) anschließende zweite Klebelasche (17), die mit der Innenseite des ersten Innenhüllenfeldes (13) verklebt ist, aufweist, und jedes Innenhüllenfeld (13, 14, 15, 16) mindestens eine ausgestanzte Nase (18) aufweist, so dass die ersten bis vierten Innenhüllenfelder (13, 14, 15, 16) jeweils an mindestens zwei Stellen senkrecht am gegenüberliegenden Außenhüllenfeld (1, 2, 3, 4) abgestützt sind.

2. Faltschachtel für die Aufnahme eines länglichen Gegenstands nach Anspruch 1, **dadurch gekennzeichnet, dass** die erste Klebelasche (5) eine etwa um die Höhe (H) der Nasen (18) geringere Breite als das erste Außenhüllenfeld (1) aufweist.

3. Faltschachtel für die Aufnahme eines länglichen Gegenstands nach Anspruch 1 oder 2, **dadurch gekennzeichnet, dass** die zweite Klebelasche (17) eine etwa um die Höhe (H) der Nasen (18) geringere Breite als das erste Innenhüllenfeld (13) aufweist.

4. Faltschachtel für die Aufnahme eines länglichen Gegenstands nach einem der vorangehenden Ansprüche, **dadurch gekennzeichnet, dass** jede Nase (18) über die Faltlinie (g, h, i) zum angrenzenden Innenhüllenfeld (13,14,15,16) hin vorsteht, und das angrenzende Innenhüllenfeld (13, 14, 15, 16) eine Ausstanzung (19) aufweist, die im nicht aufgeklappten Zustand der Faltschachtel die Nase (18) umgibt und im Wesentlichen C-förmig ausgebildet ist.

5. Faltschachtel für die Aufnahme eines länglichen Gegenstands nach einem der vorangehenden Ansprüche, **dadurch gekennzeichnet, dass** das erste Innenhüllenfeld (13) eine über die Faltlinie (g) zum zweiten Innenhüllenfeld (14) vorstehende Nase (18) für die Abstützung am dritten Außenhüllenfeld (3) aufweist.

6. Faltschachtel für die Aufnahme eines länglichen Gegenstands nach einem der vorangehenden Ansprüche, **dadurch gekennzeichnet, dass** das vierte Innenhüllenfeld (17) eine über die Faltlinie (i) zum dritten Innenhüllenfeld (16) vorstehende Nase (18) für die Abstützung am vierten Außenhüllenfeld (4) aufweist.

7. Faltschachtel für die Aufnahme eines länglichen Gegenstands nach einem der vorangehenden Ansprüche, **dadurch gekennzeichnet, dass** das zweite Innenhüllenfeld (14) zwei über die Faltlinie (g) zum ersten Innenhüllenfeld (13) vorstehende Nasen (18) für die Abstützung am zweiten Außenhüllenfeld (2) sowie zwei über die Faltlinie (h) zum dritten Innenhüllenfeld (15) vorstehende Nasen (18) für die Abstützung am vierten Außenhüllenfeld (4) aufweist.

8. Faltschachtel für die Aufnahme eines länglichen Gegenstands nach einem der vorangehenden Ansprüche, **dadurch gekennzeichnet, dass** das dritte Innenhüllenfeld (15) eine über die Faltlinie (h) zum zweiten Innenhüllenfeld (14) vorstehende Nase (18) für die Abstützung am dritten Außenhüllenfeld (3) sowie zwei über die Faltlinie (i) zum vierten Innenhüllenfeld (16) vorstehende Nasen (18) für die Abstützung an der ersten Klebelasche (5) und dem damit verklebten ersten Außenhüllenfeld (1) aufweist.

9. Faltschachtel für die Aufnahme eines länglichen Gegenstands nach einem der vorangehenden Ansprüche, **dadurch gekennzeichnet, dass** die über die Faltlinien (g, h) zum zweiten Innenhüllenfeld (14) vorstehenden Nasen (18) des ersten Innenhüllenfeldes (13) und des dritten Innenhüllenfeldes (15) sowie die über die Faltlinie (i) zum dritten Innenhüllenfeld (15) vorstehende Nase (18) des vierten Innenhüllenfeldes (16) im Mittelbereich der Innenhüllenfelder (13,15,16) angeordnet sind, während die übrigen Nasen (18) symmetrisch in Richtung des Randbereichs der Innenhüllenfelder (14,15,16) versetzt angeordnet sind.

10. Faltschachtel für die Aufnahme eines länglichen Gegenstands nach einem der vorangehenden Ansprüche, **dadurch gekennzeichnet, dass** sie zwei Schutzfaltlaschen (8) angrenzend an den äußeren Endbereich eines der Außenhüllenfelder (1, 2, 3, 4) aufweist, wobei die Schutzfaltlaschen (8) jeweils aus vier Abschnitten (9, 10, 11, 12) bestehen, die miteinander über Faltlinien (e) verbunden sind.
